# EUROPÄISCHE PATENTANMELDUNG

(11) **EP 4 455 470 A1**
(43) Veröffentlichungstag der Anmeldung: **30.10.2024**
(21) Anmeldenummer: 24160139.2
(22) Anmeldetag: 28.02.2024
(51) Int. Cl.: F02D 19/06, F02M 43/04, F02D 19/08, F02M 45/08, F02M 61/18

(54) **KRAFTSTOFFINJEKTOR EINER BRENNKRAFTMASCHINE UND BRENNKRAFTMASCHINE**

(30) Priorität: 26.04.2023 DE 102023110724
(71) Anmelder: MAN Energy Solutions SE, 86153 Augsburg (DE)
(72) Erfinder: Dirumdam, Björn, 86679 Ellgau (DE); Klaua, Thomas, 86157 Augsburg (DE)

(57) **Zusammenfassung**

Kraftstoffinjektor (11) einer Brennkraftmaschine, der dazu ausgebildet ist, einer Brennkammer (2) eines Zylinders (1) der Brennkraftmaschine Kraftstoff zuzuführen, mit einem Grundkörper (12), mit einer in einer ersten Nadelführung (13) bewegbar geführten ersten Düsennadel (14), mit einem mit der ersten Düsennadel (14) zusammenwirkenden ersten Nadelkraftstoffraum (15) für einen ersten flüssigen Kraftstoff, der über erste Kanäle (17) mit der Brennkammer (2) des Zylinders koppelbar ist, wobei die ersten Kanäle (17) über erste innere Öffnungen (16i) mit dem ersten Nadelkraftstoffraum (15) verbunden sind, mit einer in einer zweiten Nadelführung (18) bewegbar geführten zweiten Düsennadel (19), mit einem mit der zweiten Düsennadel (19) zusammenwirkenden zweiten Nadelkraftstoffraum (20) für einen zweiten flüssigen Kraftstoff, der über zweite Kanäle (22) mit der Brennkammer (2) des Zylinders koppelbar ist, wobei die zweiten Kanäle (22) über zweite innere Öffnungen (21i) mit dem zweiten Nadelkraftstoffraum (15) verbunden sind, wobei die ersten inneren Öffnungen (16i) auf einer ersten Kreiskontur und die die zweiten inneren Öffnungen (21i) auf einer sich konzentrisch um die ersten Kreiskontur erstreckenden zweiten Kreiskontur angeordnet sind.

## Beschreibung

Die Erfindung betrifft einen Kraftstoffinjektor einer Brennkraftmaschine. Des Weiteren betrifft die Erfindung eine Brennkraftmaschine.

Die hier vorliegende Erfindung betrifft insbesondere den Bereich sogenannter Großmotoren bzw. Großbrennkraftmaschinen, deren Zylinder Kolbendurchmesser von mindestens 140 mm, insbesondere von mindestens 175 mm, aufweisen. Bei solchen Großbrennkraftmaschinen handelt es sich zum Beispiel um Schiffsmotoren.

Als Schiffsmotoren sind bereits Dual-Fuel Brennkraftmaschinen bekannt. Aus der Praxis bekannte Dual-Fuel Brennkraftmaschinen können in einem ersten Betriebsmodus betrieben werden, in welchem dieselben einen ersten Kraftstoff, insbesondere einen ersten flüssigen, relativ zündwilligen Kraftstoff, verbrennen, sowie in einem zweiten Betriebsmodus, in welchem dieselben einen zweiten Kraftstoff, insbesondere einen gasförmigen Kraftstoff oder einen zweiten flüssigen, relativ zündunwilligen Kraftstoff verbrennen.

Bei dem ersten flüssigen, relativ zündwilligen Kraftstoff, der im ersten Betriebsmodus verbrannt wird, kann es sich zum Beispiel um einen Dieselkraftstoff handeln. Beim zweiten flüssigen, relativ zündunwilligen Kraftstoff, der im zweiten Betriebsmodus verbrannt wird, kann es sich zum Beispiel um Methanol, Ethanol oder Ammoniak handeln. Im zweiten Betriebsmodus kann Methanol, Ethanol oder Ammoniak, welches an sich relativ zündunwillig ist, über den im ersten Betriebsmodus genutzten ersten flüssigen Kraftstoff, nämlich den Dieselkraftstoff, der relativ zündwillig ist, gezündet werden.

Aus der Praxis bekannte Brennkraftmaschinen, in denen unterschiedliche flüssige Kraftstoffe verbrannt werden können, verfügen typischerweise für jeden flüssigen Kraftstoff über einen separaten Kraftstoffinjektor. Dies ist von Nachteil, da hierdurch relativ viel Bauraum benötigt wird. Es besteht Bedarf an einem Kraftstoffinjektor, der dazu geeignet ist, zwei flüssige Kraftstoffe in die Brennkammer eines Zylinders, welchem der Kraftstoffinjektor zugeordnet ist, einzubringen.

Hiervon ausgehend liegt der vorliegenden Erfindung die Aufgabe zugrunde, einen neuartigen Kraftstoffinjektor einer Brennkraftmaschine und eine Brennkraftmaschine mit einem solchen Kraftstoffinjektor zu schaffen.

Diese Aufgabe wird durch einen Kraftstoffinjektor nach Anspruch 1 gelöst.

Der Kraftstoffinjektor weist einen Grundkörper, eine in einer ersten Nadelführung bewegbar geführte erste Düsennadel und eine in einer zweiten Nadelführung bewegbar geführte zweite Düsennadel auf.

Der Kraftstoffinjektor weist ferner einen mit der ersten Düsennadel zusammenwirkenden ersten Nadelkraftstoffraum für einen ersten flüssigen Kraftstoff auf, der über erste Kanäle mit der Brennkammer des Zylinders koppelbar ist, wobei die ersten Kanäle über erste innere Öffnungen mit dem ersten Nadelkraftstoffraum verbunden sind.

Der Kraftstoffinjektor weist ferner einen mit der zweiten Düsennadel zusammenwirkenden zweiten Nadelkraftstoffraum für einen zweiten flüssigen Kraftstoff auf, der über zweite Kanäle mit der Brennkammer des Zylinders koppelbar ist, wobei die zweiten Kanäle über zweite innere Öffnungen mit dem zweiten Nadelkraftstoffraum verbunden sind.

Die ersten inneren Öffnungen sind auf einer ersten Kreiskontur und die die zweiten inneren Öffnungen auf einer sich konzentrisch um die ersten Kreiskontur erstreckenden zweiten Kreiskontur angeordnet.

Beim erfindungsgemäßen Kraftstoffinjektor handelt es sich um einen Mehrnadelinjektor mit mindestens zwei Düsennadeln, wobei jede Düsennadel in einer jeweiligen Nadelführung geführt ist und mit einem jeweiligen Nadelkraftstoffraum zusammenwirkt. Jeder Nadelkraftstoffraum ist über Kanäle mit der Brennkammer des Zylinders verbunden.

Dadurch, dass die ersten inneren Öffnungen auf der ersten Kreiskontur und die zweiten inneren Öffnungen auf der sich konzentrisch um die erste Kreiskontur erstreckenden zweiten Kreiskontur angeordnet sind, können die Kraftstoffe über die Kanäle besonders vorteilhaft in die Brennkammer eingebracht werden, insbesondere dann, wenn das Einbringen der flüssigen Kraftstoffe zumindest teilweise zeitgleich erfolgt. Dies erlaubt dann eine besonders vorteilhafte Zündung des relativ zündunwilligen flüssigen Kraftstoffe über den anderen, relativ zündwilligen flüssigen Kraftstoff. Die Kraftstoffe können sich gleichmäßig und homogen in der Brennkammer verteilen, wodurch eine gleichmäßig Gemischausbreitung bei Einbringen von mehreren flüssigen Kraftstoffen gewährleistet werden kann.

Vorzugsweise beträgt ein Verhältnis zwischen dem Durchmesser der ersten Kreiskontur und dem Durchmesser der zweiten Kreiskontur zwischen 0,1 und 0,5, insbesondere zwischen 0,2 und 0,3 Dies ist besonders bevorzugt, um eine gleichmäßige Gemischausbreitung eines Gemischs von mehreren in die Brennkammer eingebrachten flüssigen Kraftstoffen zu gewährleisten, insbesondere dann, wenn die flüssigen Kraftstoffe zumindest teilweise zeitgleich in die Brennkammer eingebracht werden.

Vorzugsweise verlaufen Längsmittelachsen der ersten Kanäle parallel zu den Längsmittelachsen der zweiten Kanäle. Alternativ kann vorgesehen sein, dass die Längsmittelachsen der ersten Kanäle und die Längsmittelachsen der zweiten Kanäle in Durchströmungsrichtung derselben gesehen divergieren oder konvergieren. Abhängig davon, welche flüssigen Kraftstoffe mithilfe des erfindungsgemäßen Kraftstoffinjektors in die Brennkammer eines Zylinders eingebracht werden sollen, kann die Orientierung der Längsmittelachsen der ersten Kanäle und zweiten Kanäle gewählt werden.

Vorzugsweise ist der zweite Nadelkraftstoffraum zumindest abschnittsweise konzentrisch um den ersten Nadelkraftstoffraum angeordnet. Dies ist zur Versorgung der zweiten Öffnungen mit Kraftstoff, ausgehend vom zweiten Nadelkraftstoffraum besonders bevorzugt.

Vorzugsweise weist der Grundkörper eine erste Ausnehmung auf, in der ein erster Einsatz angeordnet ist, wobei der erste Einsatz die erste Nadelführung für die erste Düsennadel, den ersten Nadelkraftstoffraum und die ersten Kanäle bereitstellt. Der Grundkörper stellt vorzugsweise den zweiten Nadelkraftstoffraum und die zweiten Kanäle bereit. Der Grundkörper weist vorzugsweise eine zweite Ausnehmung auf, in der ein zweiter Einsatz angeordnet ist, wobei der zweite Einsatz die zweite Nadelführung für die zweite Düsennadel bereitstellt. Diese Ausführung ist insbesondere dann von Vorteil, wenn der Kraftstoffinjektor aus mehreren Einzelteilen zusammengesetzt ist.

Alternativ ist auch eine monolithische Bauform des Kraftstoffinjektors möglich, der dann insbesondere durch 3D-Drucken hergestellt ist.

Die erfindungsgemäße Brennkraftmaschine ist in Anspruch 11 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen schematisierten Querschnitt durch einen ersten erfindungsgemäßen Kraftstoffinjektor einer Dual-Fuel Brennkraftmaschine;
- Fig. 2: einen schematisierten Querschnitt durch einen zweiten erfindungsgemäßen Kraftstoffinjektor einer Dual-Fuel Brennkraftmaschine.

Fig. 1 zeigt einen schematisierten Querschnitt durch einen im Bereich eines Zylinders 1 einer Brennkraftmaschine verbauten Kraftstoffinjektor 11, wobei über den Kraftstoffinjektor 11 flüssige Kraftstoffe in eine Brennkammer 2 des Zylinders 1 eingebracht werden können. Der Kraftstoffinjektor 11 verfügt über einen Grundkörper 12 und ist über den Grundkörper 12 an einem Zylinderkopf 3 des Zylinders 1 verbaut.

Ferner verfügt der Kraftstoffinjektor 11 über eine erste Nadelführung 13 mit einer in derselben bewegbar geführten ersten Düsennadel 14. Mit der ersten Düsennadel 14 wirkt ein erster Nadelkraftstoffraum 15 zusammen, der über erste Kanäle 17 mit der Brennkammer 2 verbunden. Die ersten Kanäle 17 münden über erste radial innere Öffnungen 16i in den ersten Nadelkraftstoffraum 15 und über erste radial äußere Öffnungen 16a in die Brennkammer 2 des Zylinders 1.

Der Kraftstoffinjektor 11 verfügt ferner über eine zweite Nadelführung 18 mit einer in derselben bewegbar geführten zweiten Düsennadel 19. Die zweite Düsennadel 19 wirkt mit einem zweiten Nadelkraftstoffraum 20 zusammen, der über zweite Kanäle 22 mit der Brennkammer 2 verbunden. Die zweiten Kanäle 22 münden über zweite radial innere Öffnungen 21i in den zweiten Nadelkraftstoffraum 20 und über zweite radial äußere Öffnungen 21a in die Brennkammer 2 des Zylinders 1. Die ersten inneren Öffnungen 16i sind auf einer ersten Kreiskontur mit einem ersten Durchmesser d1 angeordnet. Die zweiten inneren Öffnungen 21i sind auf einer zweiten Kreiskontur mit einem zweiten Durchmesser d2 angeordnet, wobei sich die zweite Kreiskontur konzentrisch um die erste Kreiskontur erstreckt.

Die ersten äußeren Öffnungen 16a sind auf einer dritten Kreiskontur mit einem dritten Durchmesser angeordnet. Die zweiten äußeren Öffnungen 21a sind auf einer vierten Kreiskontur mit dem vierten Durchmesser angeordnet, wobei sich die vierte Kreiskontur konzentrisch um die dritte Kreiskontur erstreckt.

Insbesondere erstreckt sich die dritte Kreiskontur konzentrisch um die zweite Kreiskontur.

Über derartige Kanäle 17, 22 können der erste flüssige Kraftstoff und der zweite flüssige Kraftstoff besonders vorteilhaft in die Brennkammer 2 des jeweiligen Zylinders 1 eingebracht werden, insbesondere dann, wenn die beiden flüssigen Kraftstoffe zumindest teilweise zeitgleich in die Brennkammer eingebracht werden, wobei es der Kraftstoffinjektor 11 erlaubt, ein gleichmäßiges, homogenes Gemisch zwischen den beiden flüssigen Kraftstoffen innerhalb der Brennkammer 2 des jeweiligen Zylinders 1bereitzustellen.

Besonders vorteilhaft ist eine Ausgestaltung, bei welcher ein Verhältnis d1/d2 zwischen dem ersten Durchmesser d1 der ersten Kreiskontur, auf der die ersten inneren Öffnungen 16i angeordnet sind, und dem zweiten Durchmesser d2 der zweiten Kreiskontur, auf der die zweiten inneren Öffnungen 21i angeordnet sind, zwischen 0,4 und 0,9, insbesondere zwischen 0,5 und 0,8 beträgt. Dies ist für eine gleichmäßige Gemischausbildung von zumindest zeitweise gleichzeitig in die Brennkammer 12 einzubringenden flüssigen Kraftstoffen besonders bevorzugt.

Beim ersten flüssigen Kraftstoff, der mithilfe der ersten Kanäle 15 in die Brennkammer 12 des Zylinders einbringbar ist, handelt es sich insbesondere um relativ zündwilligen Dieselkraftstoff. Beim zweiten flüssigen Kraftstoff, der über die zweiten Kanäle 22 in die Brennkammer 12 des Zylinders eingebracht wird, handelt es sich um relativ zündunwilligen Kraftstoff, insbesondere um Methanol, Ethanol oder auch Ammoniak. Dieser zweite flüssige, relativ zündunwillige Kraftstoff kann mithilfe des ersten flüssigen Kraftstoffs vorteilhaft gezündet werden.

Der zweite Nadelkraftstoffraum 20 ist zumindest abschnittsweise konzentrisch um den ersten Nadelkraftstoffraum 15 herum angeordnet. Bei dem zweiten Nadelkraftstoffraum 20 handelt es sich insbesondere um ein ringförmiges Volumen, welches sich mit Abstand um den ersten Nadelkraftstoffraum 15 herum erstreckt. Hierdurch können die zweiten Kanäle 22 ausgehend vom zweiten Nadelkraftstoffraum 20 besonders vorteilhaft mit Kraftstoff versorgt werden.

Wie bereits ausgeführt, sind die ersten Kanäle 17 über die erste inneren Öffnungen 16i mit dem ersten Nadelkraftstoffraum 15 und die zweiten Kanäle 22 über die zweite inneren Öffnungen 21i mit dem zweiten Nadelkraftstoffraum 20 verbunden. Die ersten und zweiten Kanäle 17, 22 verfügen dabei über Längsmittelachsen.

In einer ersten Ausgestaltung ist vorgesehen, dass sie Längsmittelachsen der ersten Kanäle 17 und die Längsmittelachsen der zweiten Kanäle 22 parallel zueinander verlaufen. Alternativ ist vorgesehen, dass die Längsmittelachsen der ersten Kanäle 17 und die Längsmittelachsen der zweiten Kanäle 22 in Durchströmungsrichtung derselben gesehen - also in Richtung auf die Brennkammer 2 des Zylinder 1 - divergieren, alternativ konvergieren.

Abhängig von der Orientierung der Längsmittelachsen der Kanäle 17, 22 kann die Gemischbildung der in die Brennkammer 12 einzubringenden flüssigen Kraftstoffe beeinflusst bzw. eingestellt werden.

In Durchströmungsrichtung konvergierende Längsmittelachsen der ersten Kanäle 17 und zweiten Kanäle 22 kommen vorteilhaft dann zum Einsatz, wenn der zweite flüssige Kraftstoff, der mit dem ersten flüssigen Kraftstoff gezündet werden soll, eine relativ geringe Verdampfungsenthalpie aufweist. Während der Einspritzung der flüssigen Kraftstoffe kann so der Abstand des relativ zündwilligen, ersten flüssigen Kraftstoffs zum relativ zündunwilligen, zweiten flüssigen Kraftstoff minimiert werden, um die Leistung zu erhöhen und Emissionen zu reduzieren.

In Durchströmungsrichtung divergierende Längsmittelachsen der ersten Kanäle 17 und zweiten Kanäle 22 kommen vorteilhaft dann zum Einsatz, wenn der zweite flüssige Kraftstoff, der mit dem ersten flüssigen Kraftstoff gezündet werden soll, eine relativ hohe Verdampfungsenthalpie aufweist. Es kann so eine übermäßige Abkühlung im Bereich des ersten flüssigen Kraftstoffs vermieden werden, um eine sichere Zündung zu gewährleisten.

Im Ausführungsbeispiel der Fig. 1 sind beide Nadelführungen 13, 18 sowie beide Nadelkraftstoffräume 15, 20 integraler Bestandteil des Grundkörpers 12. In diesem Fall stellt demnach der Grundkörper 12 die beiden Nadelführungen 13, 18 sowie die beiden Nadelkraftstoffräume 15, 20 bereit. In diesem Fall ist der Kraftstoffinjektor 11 vorzugsweise durch 3D-Drucken mit einer sich vorzugsweise anschließenden mechanischen Nachbearbeitung und/oder anschließenden Wärmebehandlung hergestellt.

Demgegenüber zeigt Fig. 2 schematisiert ein Ausführungsbeispiel eines Kraftstoffinjektors 11, der aus mehreren Einzelteilen zusammengesetzt ist. In Fig. 2 weist der Grundkörper 12 eine Ausnehmung 23 auf, in der ein erster Einsatz 24 angeordnet ist. Dieser erste Einsatz 24 stellt die erste Nadelführung 13 für die erste Düsennadel 14, den ersten Nadelkraftstoffraum 15, die ersten Kanäle 17 sowie die ersten Öffnungen 16i, 16a bereit.

Der Grundkörper 12 stellt den zweiten Nadelkraftstoffraum 20, die zweiten Kanäle 22 sowie zweiten Öffnungen 21i, 21a bereit, wobei der erste Einsatz 13 den zweiten Nadelkraftstoffraum 20 radial innen begrenzt bzw. verschließt.

Vorzugsweise weist der Grundkörper 12 eine zweite Ausnehmung 25 auf, in der ein zweiter Einsatz 26 angeordnet ist. Der zweite Einsatz 26 stellt die zweite Nadelführung 18 für die zweiten Düsennadel 19 bereit.

Über Kraftstoffbohrungen 27, 28, die in Fig. 1 nicht gezeigt sind, kann der jeweilige Kraftstoff in Richtung auf die jeweilige Düsennadel 14, 19 geführt werden.

Bei der Ausführungsform der Fig. 2 ist insbesondere vorgesehen, die Einsätze 24, 26, welche mit den Düsennadeln 14, 19 zusammenwirken, aus einem anderen metallischen Werkstoff zu fertigen als den Grundkörper 12.

Die Erfindung betrifft weiterhin eine Brennkraftmaschine mit Zylindern 1, wobei jeder Zylinder 1 einen erfindungsgemäßen Kraftstoffinjektor 11 aufweist. Wie bereits ausgeführt, kann insbesondere dann, wenn in den Zylinder 1 der Brennkraftmaschine ein relativ zündunwilliger Kraftstoff, wie zum Beispiel Methanol, Ethanol oder Ammoniak verbrannt und mit einem relativ zündwilligen flüssigen Kraftstoff, wie einem Dieselkraftstoff, gezündet werden soll, in der Brennkammer 2 des jeweiligen Zylinders 1 eine homogene bzw. gleichmäßige Gemischausbreitung gewährleistet werden, was insbesondere für ein Brennverfahren nach einem dieselmotorischen Verbrennungsprinzip von Vorteil ist. Der erfindungsgemäße Kraftstoffinjektor 11 kann jedoch auch bei ottomotorischen Brennverfahren zum Einsatz kommen.

### Bezugszeichenliste

- 1: Zylinder
- 2: Brennkammer
- 3: Zylinderkopf

- 11: Kraftstoffinjektor
- 12: Grundkörper
- 13: Nadelführung
- 14: Düsennadel
- 15: Nadelkraftstoffraum
- 16a: äußere Öffnung
- 16i: innere Öffnung
- 17: Kanal
- 18: Nadelführung
- 19: Düsennadel
- 20: Nadelkraftstoffraum
- 21a: äußere Öffnung
- 21i: innere Öffnung
- 22: Kanal
- 23: Ausnehmung
- 24: Einsatz
- 25: Ausnehmung
- 26: Einsatz
- 27: Kraftstoffbohrung
- 28: Kraftstoffbohrung

## Patentansprüche

1. Kraftstoffinjektor (11) einer Brennkraftmaschine, der dazu ausgebildet ist, einer Brennkammer (2) eines Zylinders (1) der Brennkraftmaschine Kraftstoff zuzuführen,
mit einem Grundkörper (12),
mit einer in einer ersten Nadelführung (13) bewegbar geführten ersten Düsennadel (14),
mit einem mit der ersten Düsennadel (14) zusammenwirkenden ersten Nadelkraftstoffraum (15) für einen ersten flüssigen Kraftstoff, der über erste Kanäle (17) mit der Brennkammer (2) des Zylinders koppelbar ist, wobei die ersten Kanäle (17) über erste innere Öffnungen (16i) mit dem ersten Nadelkraftstoffraum (15) verbunden sind,
mit einer in einer zweiten Nadelführung (18) bewegbar geführten zweiten Düsennadel (19),
mit einem mit der zweiten Düsennadel (19) zusammenwirkenden zweiten Nadelkraftstoffraum (20) für einen zweiten flüssigen Kraftstoff, der über zweite Kanäle (22) mit der Brennkammer (2) des Zylinders koppelbar ist, wobei die zweiten Kanäle (22) über zweite innere Öffnungen (21i) mit dem zweiten Nadelkraftstoffraum (15) verbunden sind,
wobei die ersten inneren Öffnungen (16i) auf einer ersten Kreiskontur und die die zweiten inneren Öffnungen (21i) auf einer sich konzentrisch um die ersten Kreiskontur erstreckenden zweiten Kreiskontur angeordnet sind.

2. Kraftstoffinjektor nach Anspruch 1,
wobei der zweite Nadelkraftstoffraum (20) zumindest abschnittsweise konzentrisch um den ersten Nadelkraftstoffraum (15) angeordnet ist.

3. Kraftstoffinjektor nach Anspruch 1 oder 2,
wobei Längsmittelachsen der ersten Kanäle (17) parallel zu den Längsmittelachsen der zweiten Kanäle (22) verlaufen.

4. Kraftstoffinjektor nach Anspruch 1 oder 2,
wobei Längsmittelachsen der ersten Kanäle (17) und Längsmittelachsen der zweiten Kanäle (22) in Durchströmungsrichtung derselben gesehen divergieren.

5. Kraftstoffinjektor nach Anspruch 1 oder 2,
wobei Längsmittelachsen der ersten Kanäle (17) und Längsmittelachsen der zweiten Kanäle (22) in Durchströmungsrichtung derselben gesehen konvergieren.

6. Kraftstoffinjektor nach einem der Ansprüche 1 bis 5,
wobei ein Verhältnis (d1/d2) zwischen dem Durchmesser (d1) der ersten Kreiskontur und dem Durchmesser (d2) der zweiten Kreiskontur zwischen 0,1 und 0,5, insbesondere zwischen 0,2 und 0,3, beträgt.

7. Kraftstoffinjektor nach einem der Ansprüche 1 bis 6,
wobei der Grundkörper (12) eine erste Ausnehmung (23) aufweist, in der ein erster Einsatz (24) angeordnet ist, wobei der erste Einsatz (24) die erste Nadelführung (13) für die erste Düsennadel (14), den ersten Nadelkraftstoffraum (15), und die ersten Kanäle (17) bereitstellt.

8. Kraftstoffinjektor nach Anspruch 7,
wobei der Grundkörper (12) den zweiten Nadelkraftstoffraum (20) und die zweiten Kanäle (22) bereitstellt.

9. Kraftstoffinjektor nach Anspruch 7 oder 8,
wobei der Grundkörper (12) eine zweite Ausnehmung (25) aufweist, in der ein zweiter Einsatz (24) angeordnet ist, wobei der zweite Einsatz (24) die zweite Nadelführung (18) für die zweite Düsennadel (19) bereitstellt.

10. Kraftstoffinjektor nach einem der Ansprüche 1 bis 9,
der erste Kraftstoff der Zündung des zweiten Kraftstoffs dient.

11. Brennkraftmaschine,
mit Zylindern (1), die eingerichtet sind, mit Hilfe eines ersten Kraftstoffs einen zweiten Kraftstoff zur Verbrennung desselben in den Zylindern (1) zu zünden,
wobei jeder Zylinder (1) einen Kraftstoffinjektor (11) nach einem der Ansprüche 1 bis 10 aufweist.
